# EUROPÄISCHE PATENTANMELDUNG

(11) **EP 0 644 708 A2**
(43) Veröffentlichungstag der Anmeldung: **22.03.1995**
(21) Anmeldenummer: 94250229.5
(22) Anmeldetag: 20.09.1994
(51) Int. Cl.: H05B 3/74

(54) **Strahlungsheizkörper für Glaskeramikkochflächen**

(30) Priorität: 21.09.1993 DE 4332884; 24.03.1994 DE 4410210
(71) Anmelder: Elektrowärme Belzig GmbH, D-14806 Belzig (DE)
(72) Erfinder: Haseloff, Bernd, D-14822 Brück, OT Trebitz (DE)
(74) Vertreter: Heitsch, Wolfgang

(57) **Zusammenfassung**

Die Erfindung betrifft einen Strahlungsheizkörper für einen Kochherd mit Kochmulden, insbesondere mit Glaskeramikkochfläche mit wenigstens einem in Windungen auf einem Isolierträger in Vertiefungen liegenden Heizwiderstand, insbesondere Heizmäander, der in Halteelementen gelagert ist.

Der Isolierkörper **(1)** ist mit Stegen **(5)** versehen, deren Innenflanken **(8)** und Außenflanken **(9)** mit unterschiedlichem Winkelgradmaß vom Nutgrund **(7)** verlaufen. Das Winkelgradmaß der bis auf den Nutgrund **(7)** reichenden Schlitze **(4)** steht in einem solchen Verhältnis zum Winkelgradmaß der Außenflanken **(9)**, daß mit definiertem Aufspreizen des Heizmäanders **(2)** dessen Schräglage erzwungen wird. Desweiteren sind im Isolierkörper **(1)** Aufnahmekanäle **(11)** vorgesehen, in welche die Halteelemente **(3)** eingelegt werden. Zwecks Erhöhung der Stabilität werden die Halteelemente **(3)** ineinander verschachtelt und mit dementsprechenden Führungsschlitzen **(16)** und Auskragungen **(21)** versehen. Das in der Montagereihenfolge obenliegende Halteelement **(3)** wird durch eine oder mehrere Klammern **(15)** mit dem Isolierkörper **(1)** verbunden, womit alle Halteelemente **(3)** sicher auf dem Isolierkörper **(1)** gehalten werden.

## Beschreibung

Die Erfindung betrifft einen Strahlungsheizkörper nach dem Oberbegriff des Anspruches 1.

In der DE-OS 21 65 569 sind zur Aufnahme von mäander- bzw. wendelförmig gewickelten Heizwiderständen relativ breite leistenförmige Tragkörper mit Ausnehmungen zur Aufnahme und Halterung der Heizwiderstände beschrieben. Teile des Tragkörpers überdecken dabei teilweise die Heizwiderstände, so daß eine Behinderung der Wärmeabstrahlung in Richtung Glaskeramikkochfläche und somit ein ungünstiges Verhältnis von abstrahlender Drahtoberfläche zur Fläche der Wärmeisolation auftritt. Dieser Strahlungsheizkörper weist eine geringe Anzahl von spiralförmigen Umläufen pro Mäander auf. Insgesamt ist eine inhomogene Strahlungsintensität zu verzeichnen, wenn die Heizwiderstände einzeln bzw. in Gruppen geschaltet werden. Ein mäanderförmig verlegtes, hochkant stehendes Heizleiterband in Form eines rechtwinklig gebrochenen Mäanders mit Befestigungslaschen zur Halterung des Bandes in einer Isolierscheibe wird in der DE-OS 25 51 137 beschrieben. Die Montage des Heizleiterbandes erfordert zusätzliche Arbeitsschritte, gestaltet sich wegen der Bruchgefahr der Isolierscheibe kompliziert und benötigt eine relativ lange Zeit bis zur Erreichung eines hohen Wirkungsgrades in der Wärmeabstrahlung in Richtung Glaskeramikkochfläche.

Die in der DE 39 35 031 vorgestellte Lösung der Montage der Heizwiderstände auf Heizelementträgern weist ein ungünstiges Verhalten von beanspruchter Fläche durch die Heizelementträger gegenüber der zur Verfügung stehenden Fläche der Wärmeisolation auf. Die relativ kompakt ausgebildeten Heizelementträger haben durch die bedingt hohe Eigenwärmekapazität derselben nachteilige Auswirkungen auf die Glühzeit, besonders in der Einschaltphase.

Bei anderen bekannten Lösungen, wie beispielsweise dem Einkleben der Heizwiderstände (DE 32 19 392) in Ausformungen des Isolierkörpers, wird, bedingt durch das Verkleben des Heizwiderstandes mit dem Isolierkörper, der Wirkungsgrad der Wärmeabstrahlung in Richtung Glaskeramikkochfläche durch die Wärmeabgabe in den Isolierkörper reduziert.

Bekannte Lösungen sehen die Verlegung von Heizwiderständen in Rinnen oder Vertiefüngen auf dem Isolierkörper und eine Befestigung der Heizwiderstände mittels einer Anzahl hakenförmiger Halteelemente (DE 36 40 999) oder ohne Rinnen die Befestigung der Heizwiderstände mit einer Vielzahl U-förmiger Klammern (DE 23 39 768) vor. Derartige Verlege- und Befestigungsverfahren sind äußerst montageaufwendig.

Die Verlegung und Befestigung der Heizwiderstände zwischen noppenartigen Erhebungen (DE 35 39 881) behindert in starkem Maße die Wärmeabstrahlung in Richtung Glaskeramikkochfläche und leitet uneffektiv Wärme in den Isolierkörper.

Inhomogene Strahlungsintensität und größere sogenannte Kaltstellen weisen eine Anzahl bekannter Anordnungen der Heizwiderstände auf, weil diese verfahrens- und herstellungsbedingt nicht an das Optimum der Belegung des Isolierkörpers mit Heizwiderständen heranreichen.

Auch die ohne Einkleben und ohne zusätzliche Halteklammern zur Befestigung der Heizwiderstände in der Patentanmeldung P 43 04 539.1 beschriebene Lösung, bei der mittels sehr schmaler leistenförmiger Halteelemente, in denen im Abstand der zu verlegenden Heizwendeln L-förmige Aufnahmeschlitze vorgesehen sind, die Heizwendeln arretiert sind, weisen einen Nachteil auf. Werden die leistenförmigen Halteelemente mit der Absicht, die Abstrahlungsfläche der Heizleiter möglichst wenig zu beeinträchtigen, aus dünnem, wärmebeständigem Material, beispielsweise Glimmer, gefertigt, so bewirkt trotz Anfasung der L-förmigen Schlitze im oberen Bereich der geringe Auszug der Heizwendeln beim Einlegen in die L-förmigen Schlitze eine relativ starke mechanische Belastung der Haltestege.

Aufgabe der Erfindung ist es, bei einem Strahlungsheizkörper eine homogene Strahlungsintensität zu erreichen und bei Beibehaltung oder Verringerung der geringen Einbautiefe die pro Flächeneinheit erzielbare Heizwirkung zu erhöhen, weniger Halteelemente mit geringer Berührungsoberfläche für die Heizwiderstände einzusetzen, die Montage des Strahlungsheizelementes zu erleichtern und den Montageaufwand zu verringern sowie eine sehr gleichmäßige, nahezu vollsymmetrische Anordnungder Heizwiderstände zu erzielen, die das schnelle Erreichen des Glühzustandes und ein gleichmäßiges Glühbild ergibt. Desweiteren ist eine Befestigungsart für die Halteelemente vorzuschlagen, die außerhalb des Herstellungsprozesses des Isolierkörpers vorgenommen werden kann, wobei zusätzliche Arbeitsgänge, wie Verklebung und Trockenprozeß nach Verklebung zu vermeiden sind, um ein Beschlagen der Unterseite der Glaskeramikplatte durch Lösungsmittel zu vermeiden. Mit der Montage der Halteelemente soll die Montage von für Beschaltungszwecke notwendigen Drahtbrücken kombiniert werden. Trotz minimaler Anzahl der Haltestege muß eine sichere Lage der instabilen Heizmäander gewährleistet werden.

Diese Aufgabenstellung wird erfindungsgemäß gelöst durch die Verwendung von ein oder mehreren Heizwiderständen aus Draht, die vorzugsweise als Heizmäander ausgebildet, in engem Abstand spiralförmig in Aufnahmenuten eines Isolierkörpers, aus bekanntem Material und nach bekannten Verfahren hergestellt, angeordnet sind, die Aufnahmenuten eine Wandungshöhe bzw. eine Höhe der Stege aufweisen, die vorzugsweise größer als die halbe Höhe der Heizmäander ist und durch definiertes Aufspreizen der Mäander eine einem Böschungswinkel der Aufnahmenuten entsprechend nach außen gerichtete Schräglage erzwungen und somit eine in das Zentrum des Strahlungsheizkörpers gerichtete Wärmeabstrahlung erzielt wird.

Erfindungsgemäß müssen die Mäander, bedingt durch die steilen Innenflanken der Aufnahmenuten und die schrägen, zum Zentrum des Strahlungsheizkörpers gerichteten Schlitze der Halteelemente beim Einlegen um die im Bereich der Halteelemente abgeflachten Stege in die schrägen Schlitze der Halteelemente gezwungen werden.

Nach Erreichen des Schlitzendes und damit auch des Nutgrundes entspannen sich die Mäander in den Aufnahmenuten und sind damit unverlierbar im Isolierkörper fixiert.

Die flache Bauweise der Heizmäander in Verbindung mit der erfindungsgemäß aufgezwungenen Schräglage im durch die Stege besonders profilierten Isolierkörper erlaubt eine hohe Zahl von spiralförmigen Umläufen, erfordert weniger Halteelemente und gewährleistet somit eine homogene Wärmeabstrahlung des Heizmäanders in Richtung Glaskeramikkochfläche. Die erfindungsgemäß profilierten Stege sorgen für eine zusätzliche Verbesserung der Wärmedämmung in zur Glaskeramikkochfläche entgegengesetzter Richtung.

Ein weiteres Merkmal der Erfindung besteht darin, daß im Isolierkörper Aufnahmekanäle vorgesehen sind, in welche die Halteelemente eingelegt werden. Zur Erhöhung der Stabilität werden die Halteelemente ineinander verschachtelt und sind mit dementsprechenden Führungsschlitzen und Auskragungen versehen. Das in der Montagereihenfolge oben liegende Halteelement wird durch eine oder mehrere Klammern mit dem Isolierkörper verbunden, womit alle Halteelemente sicher auf dem Isolierkörper gehalten werden. Um eine unverlierbare Fixierung sehr instabiler Heizmäander ohne zusätzlichen manuellen Montageaufwand zu erreichen, werden auf der Isolierkörperoberfläche bis auf den Nutgrund herabreichende Profilunterbrechungen vorgesehen. In diesen Bereichen ist der Heizmäander aufgespreizt und wird durch Klammerautomatik mittels Metallklammern auf dem Nutgrund befestigt. Sind für die spätere Beschaltung des Strahlungsheizelementes Drahtbrücken erforderlich, so werden die Aufnahmekanäle mit Kanalvertiefungen versehen, in welche die Drahtbrücken verlegt werden. Weiterhin sind der Isolierkörper mit Kanalaufweitungen und die Halteelemente mit Ausklinkungen zur Halterung und Unterführung der Anschlußenden der Drahtbrücken versehen.

Die Merkmale der Erfindung gehen außer aus den Ansprüchen auch aus der Beschreibung und den Zeichnungen hervor, wobei die einzelnen Merkmale jeweils für sich allein oder zu mehreren in Form von Unterkombinationen der Elemente vorteilhafte, schutzfähige Ausführungen darstellen, für die mit dieser Schrift Schutz beantragt wird.

Die Erfindung soll im folgenden an zwei Ausführungsbeispielen näher erläutert werden.

Die zugehörigen Zeichnungen zeigen:
- Fig. 1:: Draufsicht eines Strahlungsheizkörpers mit eingebetteten Halteelementen
- Fig. 2:: Schnitt A-A eines Strahlungsheizkörpers nach Fig. 1
- Fig. 3:: Teilstück des Schnittes B-B nach Fig. 1
- Fig. 4:: Teilstück mit eingelegtem Mäander im Halteelement im Schnitt C-C nach Fig. 1
- Fig. 5:: Draufsicht eines Strahlungsheizkörpers mit in Kanälen eingelegten und verschachtelten Halteelementen
- Fig. 6:: Schnitt D-D eines Strahlungsheizkörpers nach Fig. 5
- Fig. 7:: Explosivdarstellung der ineinander verschachtelten Halteelemente und Drahtbrücken
- Fig. 8:: Schnitt E-E eines Strahlungsheizkörpers nach Fig. 5
- Fig. 9:: Teilstück des Schnittes F-F eines Strahlungsheizkörpers nach Fig. 5

### Ausführungsbeispiel 1:

Im Ausführungsbeispiel 1 wird eine Variante dargestellt, bei welcher die Halteelemente **3** in herkömmlicher Weise bei der Herstellung des Isolierkörpers **1** eingebettet werden, hierzu gehören die Figuren 1, 2, 3 und 4.

Der Strahlungsheizkörper nach dem Oberbegriff des Anspruches 1 besteht, wie in Fig. 1 dargestellt, aus einem Isolierkörper **1** aus mikroporösem Dämmstoff, mit dessen Einbringung in die Herstellungsform auch Halteelemente **3** über einen formgebenden Stempel in den Isolierkörper **1** eingebracht werden. Der formgebende Stempel prägt in den Isolierkörper **1** die spiralförmig verlaufenden Aufnahmenuten **6**. Die Aufnahmenuten **6** werden begrenzt von Stegen **5**, deren zum Rand des Strahlungsheizkörpers weisenden Innenflanken **8**, bezogen auf die Darstellung in Fig. 4, im spitzen, fast rechten Winkel und deren Außenflanken **9** im stumpfen Winkel zwischen 100° und 160°, vorzugsweise von etwa 120° ausgebildet sind.

Die von den Innenflanken **8** und Außenflanken **9** gebildeten Stege **5** sind in den Bereichen, in denen quer zur Verlegerichtung der Heizwiderstände Halteelemente **3** während der Herstellungs- bzw. Formgebungsphase in den Isolierkörper **1** eingebracht werden, derart abgeflacht, daß ihre Abflachungen bis auf das Niveau des Nutgrundes **7** der Aufnahmenuten **6** führen. Zwischen zwei gegenüberliegenden derartigen Abflachungen der Stege **5** verläuft eine etwa ebene Fläche beidseitig der Halteelemente **3**. Die erwähnten Abflachungen der Stege **5** und die etwa eben beidseitig der Halteelemente **3** verlaufenden Flächen bilden beidseitig der Halteelemente **3** einen freien Raum, um ein einfaches und nicht die Halteelemente **3** belastendes Einlegen der Heizmäander **2** in die Schlitze **4** der Halteelemente **3** zu ermöglichen. Die Abflachungen und deren Abstände zueinander und somit der entstehende freie Raum neben den Halteelementen **3** werden je nach vorgesehenen Heizwiderständen und deren erforderlichen Montagespiels gewählt. Die Höhe der die Aufnahmenuten **6** begrenzenden Stege **5** ist zweckmäßigerweise so bemessen, daß sie vorzugsweise größer als die halbe Höhe des Heizwiderstandes ist.

Nicht in den Figuren dargestellte Anordnungen der Stege **5**, etwa geradlinig parallel zueinander verlaufende Stege **5** oder sternförmige oder strahlenförmige Anordnungen mit den entsprechenden Abflachungen im Bereich der Halteelemente **3** liegen im Bereich der Erfindung. Die während der Herstellung des Isolierkörpers **1** in diesen eingelassenen Halteelemente **3** sind in ihrer Materialstärke relativ dünn gewählt, behindern demzufolge die Wärmeabstrahlung in Richtung Glaskeramikkochfläche nicht und werden vorzugsweise aus Glimmer hergestellt. Die Halteelemente **3** haben, wie aus der Fig. 2 und in vergrößerter Darstellung aus der Fig. 4 ersichtlich, schräge Schlitze **4**, deren obere Ränder zweckmäßigerweise angefast sind. Die Schlitze **4** verlaufen schräg, mit ihrer Öffnung zum Zentrum des Strahlungsheizkörpers weisend. Die Einbringung der Halteelemente **3** in den Isolierkörper **1** erfolgt so, daß sich die Mitten der schrägen Schlitze **4** der Halteelemente **3** und die Mitten vom Nutgrund **7** der Aufnahmenuten **6** auf dem Nutgrund **7** kreuzen.

Als Heizwiderstände finden Heizmäander **2** Verwendung, die vor ihrer Montage in definierten Abständen, die dem jeweiligen Abstand zwischen zwei Halteelementen **3** der in Bögen verlegten Heizmäander **2** entsprechen, gespreizt werden (Fig. 3). Die Aufspreizung **10** zweier nebeneinanderliegender Bögen bzw. Wellen der Heizmäander **2** bewirkt in Verbindung mit den Außenflanken **9** deren Schräglage und bietet so auch die Gewähr für einen berührungsarmen Sitz in den Schlitzen **4** der Halteelemente **3**.

Eine manuell vorgenommene Aufspreizung **10** der Heizmäander **2** an den Positionen der Halteelemente **3** während des Einlegevorganges liegt im erfindungsgemäßen Bereich. Bedingt durch die steilen Innenflanken **8** der Aufnahmenuten **6** und die schrägen, nach innen gerichteten Schlitze **4** der Halteelemente **3** müssen die Heizmäander **2** beim Einlegen um die im Bereich der Halteelemente **3** abgeflachten Stege **5** in die schrägen Schlitze **4** der Halteelemente **3** gezwungen werden. Nach Erreichen des Schlitzendes und damit auch des Nutgrundes **7** entspannen sicht die Heizmäander **2** in den Aufnahmenuten **6** und sind damit unverlierbar auf dem Isolierkörper **1** fixiert.

Die flache Bauweise der Heizmäander **2** in Verbindung mit der aufgezwungenen Schräglage im profilierten Isolierkörper **1** erlaubt eine hohe Zahl von vorzugsweise spiralförmigen Umläufen und gewährleistet damit eine homogene Wärmeabstrahlung der Heizmäander **2** in Richtung Glaskeramikkochfläche. Die die Heizmäander **2** stützenden Stege **5** sorgen für eine zusätzliche Verbesserung der Wärmedämmung in zur Glaskeramikkochfläche entgegengesetzter Richtung. Zusätzliche Aufspreizungen **10**, die nicht der Halterung, sondern nur der Erzeugung einer definierten Schräglage der Heizmäander **2** im Isolierkörper **1** dienen, sind denkbar und liegen im Bereich der Erfindung.

### Ausführungsbeispiel 2:

In diesem Ausführungsbeispiel wird eine Variante vorgestellt, bei welcher die Halteelemente **3** erfindungsgemäß in Aufnahmekanälen **11** ineinander verschachtelt eingelegt sind, hierzu gehören die Figuren 5, 6, 7, 8 und 9.

Der in Figur 5 dargestellte Strahlungsheizkörper besteht aus einem Isolierkörper 1 aus vorzugsweise mikroporösem Dämmstoffund ist mit spiralförmig angeordneten Aufnahmenuten **6** für die Heizmäander **2** versehen.

Die Aufnahmenuten **6** und Stege **5** werden durch die sich kreuzenden Aufnahmekanäle **11** für die Halteelemente **3** und teilweise durch die Profilunterbrechungen **19** unterbrochen. Die Aufnahmekanäle **11** sind abschnittsweise mit Kanalvertiefüngen **12** versehen, um hier unter den Halteelementen **3** die aus glimmerähnlichem Material bestehenden Drahtbrücken **13**; **14** aufzunehmen, deren abgewinkelte, schräg nach oben verlaufende Anschlußenden in den Kanalaufweitungen **18** der Aufnahmekanäle **11** aufgenommen werden.

Figur 6 zeigt den Schnitt D-D eines Strahlungsheizkörpers nach Fig. 5 in montiertem Zustand mit in den Schlitzen **4** der Halteelemente **3** - wegen der besseren Erkennbarkeit - nicht dargestellten Heizmäander **2** und unter den Halteelementen **3** angeordneten Drahtbrücken **13**; **14**. Zur Montage werden in Reihenfolge, wie in Fig. 7 dargestellt, auf den Isolierkörper **1** die Drahtbrücke **13**, das senkrecht zum Schnitt D-D anzuordnende Halteelement **3**, die Drahtbrücke **14** und ein nächstes Halteelement **3** in den Führungsschlitz **16** des bereits montierten Halteelementes **3** eingefügt sowie ein mit einer Auskragung **21** versehenes Halteelement **3** in den verbleibenden Führungsschlitz **16** eingebracht und mittels Klammern **15** sowohl den montierten Halteelementen **3** und eingelegten Drahtbrücken **13**; **14** kraftschlüssig mit dem Isolierkörper **1** ein fester Sitz gegeben. Das Einlegen der Heizmäander **2** erfolgt, wie im Ausführungsbeispiel 1 beschrieben, in Aufnahmenut **6** bis auf den Nutgrund **7** zwischen Innenflanke **8** und Außenflanke **9**.

Aufgrund der erfindungsgemäßen Verschachtelung der Halteelemente **3** mittels der Führungsschlitze **16** und der Auskragung **21** wird die Unverlierbarkeit aller montierten Bauelemente erreicht und so die Voraussetzung für die Montage des/der Heizmäander **2** geschaffen. Die aus Rund- oder Flachmaterial bestehenden Heizmäander **2** werden vor dem Einlegen in die Aufnahmenuten **6** des Isolierkörpers **1** und die Schlitze **4** der Halteelemente **3** in gleicher Weise, wie im Ausführungsbeispiel 1 beschrieben, gespreizt.

Sind die Heizmäander **2** sehr instabil gestaltet, werden sie, wie in Fig. 9 gezeigt, durch Klammern **15** zusätzlich auf dem Nutgrund **7** in den Profilunterbrechungen **19** fixiert. Ein automatisches Klammern wird ohne zusätzlichen manuellen Arbeitsaufwand möglich, weil der Isolierkörper **1** neben den Aufnahmekanälen **11** zusätzlich mit in Anzahl und Länge bedarfsgerecht gestalteten und bis auf den Nutgrund **7** reichenden Profilunterbrechungen **19** versehen ist und die Heizmäander **2** an den betreffenden Positionen vor ihrer Montage Aufspreizungen **10** in definiertem Abstand erhalten haben.

Die auf die jeweilige Beschaltung ausgerichteten, mit Abwinkelungen versehenen Drahtbrücken **13**; **14** werden vor dem Auflegen des Faserringes **20** mit elektrischen Zuleitungen verbunden. Damit hierzu keine zusätzlichen Montagearretierungen notwendig werden, sind, wie in Fig. 8 gezeigt, die abgewinkelten Enden der Drahtbrücken **13**; **14** durch die in ihrer Dimension dem Durchmesser der Drahtbrücken **13**; **14** entsprechenden Ausklinkungen **17** in der Kanalaufweitung **18** fest arretiert.

Da die Außenkanten der Halteelemente **3** den Innendurchmesser des Faserringes **20** überragen, wird im fertig montierten Zustand des Strahlungsheizkörpers eine zusätzliche Sicherheit gegen eine Vertikalbewegung bzw. Herausfallen der Halteelemente erreicht.

### Bezugszeichen

- 1: Isolierkörper
- 2: Heizmäander
- 3: Halteelement
- 4: Schlitz
- 5: Steg
- 6: Aufnahmenut
- 7: Nutgrund
- 8: Innenflanke
- 9: Außenflanke
- 10: Aufspreizung
- 11: Aufnahmekanal
- 12: Kanalvertiefung
- 13: Drahtbrücke
- 14: Drahtbrücke
- 15: Klammer
- 16: Führungsschlitz
- 17: Ausklinkung
- 18: Kanalaufweitung
- 19: Profilunterbrechung
- 20: Faserring
- 21: Auskragung

## Patentansprüche

1. Strahlungsheizkörper für einen Kochherd mit Kochmulden, insbesondere mit Glaskeramikkochfläche, mit wenigstens einem in Windungen auf einem Isolierträger in Vertiefungen liegenden Heizwiderstand, insbesondere Heizmäander, der in Halteelementen liegt, **dadurch gekennzeichnet**, daß der Isolierkörper **(1)** mit Stegen **(5)** versehen ist, deren Innenflanken **(8)** und Außenflanken **(9)** mit einem unterschiedlichen Winkelgradmaß vom Nutgrund **(7)** verlaufen, die Halteelemente **(3)** mit schrägen Schlitzen **(4)** versehen sind und das Winkelgradmaß der bis auf den Nutgrund **(7)** reichenden Schlitze **(4)** in einem solchen Verhältnis zum Winkelgradmaß der Außenflanken **(9)** steht, daß mit definiertem Aufspreizen eines oder mehrerer Heizmäander **(2)** deren Schräglage erzwungen wird.

2. Strahlungsheizkörper nach Anspruch 1, **dadurch gekennzeichnet**, daß der Isolierkörper **(1)** mit Aufnahmenuten **(6)** versehen ist, deren begrenzende Innenflanken **(8)** und Außenflanken **(9)** größer/gleich als die halbe Höhe der Heizmäander **(2)** sind.

3. Strahlungsheizkörper nach einem der vorhergehenden Ansprüche, **dadurch** **gekennzeichnet**, daß die Innenflanken **(8)** der Aufnahmenuten **(6)** im spitzen, fast rechten Winkel und die Außenflanken **(9)** in einem stumpfen Winkel angeordnet sind (Fig. 4).

4. Strahlungsheizkörper nach einem der vorhergehenden Ansprüche, **dadurch** **gekennzeichnet**, daß der von den Innenflanken **(8)** und den Außenflanken **(9)** eingeschlossene Nutgrund **(7)** nur geringfügig breiter als die Materialdicke der Heizmäander **(2)** ausgebildet ist.

5. Strahlungsheizkörper nach einem der vorhergehenden Ansprüche, **dadurch** **gekennzeichnet**, daß die Stege **(5)** in definierten Abständen Abflachungen aufweisen und im Bereich von ein oder mehreren dieser Abflachungen Halteelemente **(3)** auf dem Isolierkörper **(1)** angeordnet sind, wobei die Abflachungen der Stege **(5)** bis auf das Niveau des Nutgrundes **(7)** schräg auslaufen.

6. Strahlungsheizkörper nach Anspruch 5, **dadurch gekennzeichnet**, daß zwischen zwei gegenüberliegenden Abflachungen quer zur Verlegerichtung der Heizmäander **(2)** Halteelemente **(3)** angeordnet und die Winkel der Abflachungen sowie die Abstände der oberen Anfänge der gegenüberliegenden Abflachungen so bemessen sind, daß beidseitig von den Halteelementen **(3)** mindestens jeweils ein oberer Bogen der Mäander **(2)** in der Einschubrichtung in die Schlitze **(4)** nicht von Stegen **(5)** begrenzt werden.

7. Strahlungsheizkörper nach einem der vorhergehenden Ansprüche, **dadurch** **gekennzeichnet**, daß sich die Mitten der schrägen Schlitze **(4)** der Halteelemente **(3)** und die Mitten vom Nutgrund **(7)** der Aufnahmenuten **(6)** auf dem Nutgrund **(7)** kreuzen.

8. Strahlungsheizkörper nach einem der vorhergehenden Ansprüche, **dadurch** **gekennzeichnet**, daß die Öffnungen der Schlitze **(4)** der Halteelemente **(3)** zum Zentrum des Strahlungsheizkörpers gerichtet sind.

9. Strahlungsheizkörper nach einem der vorhergehenden Ansprüche, **dadurch** **gekennzeichnet**, daß die Halteelemente **(3)** weniger als 5 % der Fläche des Isolierkörpers **(1)** beanspruchen.

10. Strahlungsheizkörper, insbesondere nach Anspruch 1, **dadurch gekennzeichnet**, daß der Isolierkörper **(1)** über Aufnahmekanäle **(11)** verfügt, in welchen die die Heizmäander **(2)** aufnehmenden Halteelemente **(3)** ineinander verschachtelt, sich gegenseitig arretierend gelagert sind und daß zumindest ein in Montagereihenfolge obenliegendes Halteelement **(3)** verklammert angeordnet ist und in Aussparungen des Oberflächenprofils des Isolierkörpers die Heizmäander **(2)** kraftschlüssig mit dem Isolierkörper **(1)** verbunden sind.

11. Strahlungsheizkörper nach Anspruch 10, **dadurch gekennzeichnet,** daß die Aufnahmekanäle **(11)** mit Kanalvertiefüngen **(12)** für die Aufnahme von Drahtbrücken **(13; 14)** versehen sind.

12. Strahlungsheizkörper nach den Ansprüchen 10 und 11, **dadurch gekennzeichnet**, daß zur Aufnahme der abgewinkelten Anschlußenden der Drahtbrücken **(13; 14)** der Isolierkörper **(1)** im Bereich der Aufnahmekanäle (**11**) abschnittsweise mit Kanalaufweitungen **(18)** versehen ist.

13. Strahlungsheizkörper nach Anspruch 10, **dadurch gekennzeichnet**, daß die Halteelemente **(3)** Führungsschlitze **(16)**, Auskragungen **(21)** und Ausklinkungen **(17)** aufweisen.

14. Strahlungsheizkörper nach Anspruch 10, **dadurch gekennzeichnet**, daß ein Teil der Aussparungen in der Oberfläche des Isolierkörpers **(1)** Profilunterbrechungen **(19)** sind, die bis auf den Nutgrund **(7)** reichen und nur in Bereichen größerer Radien etwa im rechten Winkel zu dem spiralförmigen Oberflächenprofil des Isolierkörpers **(1)** abschnittsweise angeordnet sind.

15. Strahlungsheizkörper nach den Ansprüchen 10 und 14, **dadurch gekennzeichnet**, daß die Heizmäander **(2)** im Bereich der Profilunterbrechungen **(19)** mit Aufspreizungen **(10)** versehen und im unteren Bogen der Aufspreizungen **(10)** mittels Klammern **(15)** auf dem Nutgrund **(7)** befestigt sind.

16. Strahlungsheizkörper nach ein oder mehreren der vorangegangenen Ansprüche, **dadurch** **gekennzeichnet**, daß die Drahtbrücken **(13; 14)** von den Halteelementen **(3)** gehalten und durch Ausklinkungen **(17)**, die mit den Kanalaufweitungen **(18)** korrespondieren, arretiert sind.

17. Strahlungsheizkörper nach einem der vorhergehenden Ansprüche, **dadurch** **gekennzeichnet**, daß die montierten Heizmäander **(2)** jeweils im Bereich der Halteelemente **(3)** Aufspreizungen **(10)** zwischen zwei benachbarten oberen Bögen aufweisen, und daß nur untere Bögen der Aufspreizungen **(10)** in die schrägen Schlitze **(4)** der Halteelemente **(3)** eingeführt sind.

18. Strahlungsheizkörper nach einem der vorhergehenden Ansprüche, **dadurch** **gekennzeichnet**, daß die Heizmäander **(2)** auch Aufspreizungen außerhalb des Bereiches der Halteelemente **(3)** aufweisen.
